# EUROPÄISCHE PATENTSCHRIFT

(11) **EP 1 600 989 B1**
(45) Veröffentlichungstag und Bekanntmachung des Hinweises auf die Patenterteilung: **09.04.2008**
(21) Anmeldenummer: 04012444.8
(22) Anmeldetag: 26.05.2004
(51) Int. Cl.: H01H 1/20

(54) **Kontaktsystem**
Contact system
Système de contact

(43) Veröffentlichungstag der Anmeldung: 30.11.2005
(73) Patentinhaber: SIEMENS AKTIENGESELLSCHAFT, 80333 München (DE)
(72) Erfinder: Puri, Werner, Dr., 90429 Nürnberg (DE); Seidl, Joachim, 92237 Sulzbach-Rosenberg (DE)

(56) Entgegenhaltungen:
- DE-B- 1 276 163
- US-A- 3 229 062
- US-A- 4 405 848

## Beschreibung

Die Erfindung betrifft ein Kontaktsystem, insbesondere für ein elektromechanisches Schaltgerät, beispielsweise Schütz, Positionsschalter, Befehls- und Meldegerät oder Schützsicherheitskombination.

Ein derartiges Kontaktsystem weist sowohl einen festen Kontakt als auch einen beweglichen Kontakt auf. Der feste Kontakt dient dabei zur Kontaktierung einer Anschlussleitung oder dergleichen. Der bewegliche Kontakt dient zum Öffnen und Schließen des Kontaktsystems. Hierfür muss der bewegliche Kontakt derart gelagert sein, dass die Schaltstücke des beweglichen und des festen Kontaktes in definierter Art und Weise aufeinandertreffen. Für eine sichere Kontaktierung ist zudem das Aufbringen einer definierten Kontaktierungskraft erforderlich. Außerdem soll der bewegliche Kontakt von seinem Antriebs- oder Betätigungselement, beispielsweise einem Magnetantrieb, Schieber, Schaltstückträger, Sprungsystem oder ähnlichem, zur Vermeidung negativer kinetischer Einflüsse weitgehend entkoppelt sein.

Hierzu ist es aus dem Stand der Technik bekannt, den beweglichen Kontakt mittels einer Metallfeder zu lagern, welche direkt oder indirekt, beispielsweise über einen beweglichen Kontakthalter oder ein Sprungsystem, den beweglichen Kontakt beaufschlagt. Diese Metallfeder führt nicht nur zu einer Verkürzung der Luft- und Kriechstrecken, sondern verursacht auch als zusätzliches Bauteil höhere Material- und Montagekosten und erhöht das Fehlerrisiko der gesamten Baugruppe.

Aus US 4,405,848 ist eine elektrische Kontaktanordnung gemäß Oberbegriff des Anspruchs 1 bekannt, bei der Kunststoff-Federelement als Brückenfeder eingesetzt wird, um eine elektrische Verbindung zwischen beweglichen und festen Kontakten herzustellen. DE 1 276 163 beschreibt einen Wipp- oder Kipphebel-Schalter mit einem Druckorgan aus Kunststoff, welches eine schwenkbar gelagerte Kontaktwippe derart beaufschlagt, daß ein an der Kontaktwippe angebrachter Kontakt einen Festkontakt kontaktiert. In US 3,229,062 ist ein elektrischer Schalter mit einem elastischen Element beschrieben, welches zunächst durch ein Betätigungsglied komprimiert wird und bei einer weiteren Betätigung des Betätigungsgliedes das Schließen eines elektrischen Kontaktes hervorruft.

Aufgabe der Erfindung ist es, ein Kontaktsystem bereitzustellen, das einen vergleichsweise geringen Bauraum benötigt.

Diese Aufgabe wird durch ein Kontaktsystem nach Anspruch 1 gelöst. Danach weist das Kontaktsystem einen festen Kontakt, insbesondere zur Kontaktierung einer Anschlussleitung, sowie einen von einem Antriebs- oder Betätigungselement betätigbaren bewegliche Kontakt zum Öffnen und Schließen der elektrischen Verbindung mit dem festen Kontakt auf. Darüber hinaus ist ein Kontakthalter zur Aufnahme des beweglichen Kontaktes vorgesehen. Mit dem Kontakthalter verbunden ist ein Federelement aus einem elektrisch nicht leitenden Werkstoff. Dieses Federelement dient der Federung des beweglichen Kontaktes. Das Federelement ist als Brückenfeder ausgebildet, die den Kontakthalter mit einem weiteren Kontakthalter verbindet, der ebenfalls einen beweglichen Kontakt aufnimmt zur Herstellung einer elektrischen Verbindung zu einem weiteren festen Kontakt.

Ein Kerngedanke der Erfindung ist es, den bisher für das Federelement verwendeten Federwerkstoff zu substituieren. Anstelle einer metallischen Feder wird nun ein elektrisch nicht leitendes Federelementeingesetzt. Luft- und Kriechstrecken werden nicht verkürzt, wodurch eine deutliche Reduzierung des erforderlichen Bauraumes möglich ist. Zweckmäßigerweise ist ein Montageelement vorgesehen, welches eine automatisierte Handhabung des Federelementes ermöglicht. Dabei handelt es sich um eine Montagebohrung, die eine Innenkontur aufweisen kann.

Vorteilhafte Ausführungsformen der Erfindung sind in den Unteransprüchen angegeben.

Besteht der Kontakthalter ebenfalls aus einem elektrisch nicht leitenden Material, können negative Einflüsse auf die Lagerstelle von Federelement und Kontakthalter oder die Position des beweglichen Kontaktes bei Erwärmung oder Kühlung können in diesem Fall aufgrund weitestgehend gleicher Temperaturausdehnungskoeffizienten weiter verringert werden.

Bei dem Material für das Federelement handelt es sich gemäß einer weiteren vorteilhaften Ausführungsform der Erfindung um ein Thermoplast (wie beispielsweise PES, PESU, PEI, PPS, POM, PA) oder ein Elastomer. Das ungünstige Nachschwingen des beweglichen Kontaktes wird im Vergleich zur Verwendung einer Metallfeder reduziert, da derartige Werkstoffe eine größere Dämpfungskonstante als Metall aufweisen.

Die Verwendung von Kunststoffen wie Thermoplasten oder Elastomeren erlaubt zugleich eine Integration von Funktionsflächen am Kontakthalter. Hierdurch kann die Baugruppe montageoptimiert gestaltet sein, beispielsweise Führungs- und Lagerflächen aufweisen. Dies reduziert Entwicklungs-, Material-und Montagekosten. Die Funktionsflächen sind dabei vorzugsweise zur Herstellung einer Schnapp-, Rast- oder Pressverbindung ausgebildet.

Zur besseren Handhabung durch einen Greifer weist das Federelement in einer weiteren Ausführungsform der Erfindung ein gut greifbares, beispielsweise eckiges Profil auf.

Die vorliegende Erfindung wird nachfolgend anhand von Ausführungsbeispielen näher beschrieben, die mit Hilfe der Zeichnungen erläutert werden. Hierbei zeigen:
- FIG 1: eine schematische Darstellung eines Kontaktsystems nach dem Stand der Technik,
- FIG 2: eine nicht erfindungsgemäße Ausführungsform eines Kontakthalters mit einem Federelement nach Art einer Schraubenfeder,
- FIG 3: eine nicht erfindungsgemäße Ausführungsform eines Kontakthalters mit einem Federelement nach Art einer Schraubenfeder mit integrierten Funktionsflächen,
- FIF 4: eine erfindungsgemäße Ausführungsform eines Kontakthalters mit einem Federelement nach Art eines federnden Ringes mit einer Montagebohrung,
- FIG 5 bis 6: eine nicht erfindungsgemäße Ausführungsform eines Kontakthalters mit einem Federelement nach Art einer Kugel,
- FIG 7: eine nicht erfindungsgemäße Ausführungsform eines Kontakthalters mit einem mäanderförmigen Federelement.

Ein bekanntes Kontaktsystem 1 nach dem Stand der Technik zeigt FIG 1. Der bewegliche Kontakt 2 mit seinen beiden endseitig angebrachten Schaltstücken 3 ist dabei an einem Kontakthalter 4 angebracht. Dieser Kontakthalter weist einen Aufnahmebereich 5 für den beweglichen Kontakt 2 auf. Der Kontakthalter 4 wird durch eine Metallfeder 6 gelagert, welche als Brückenfeder zugleich die Verbindung zu dem gegenüberliegenden, gleichartig aufgebauten Kontaktsystem 2 herstellt. Bei einer Betätigung des Kontakts durch ein Antriebs- oder Betätigungselement (nicht abgebildet) wird der bewegliche Kontakt 2 auf einen festen Kontakt 7 in Kontaktierungsrichtung 8 zu bewegt, wobei die Schaltstücke 3 des beweglichen Kontaktes 3 und des festen Kontaktes 7 in definierter Art und Weise aufeinander treffen.

In den FIG 2 bis 6 zeigen Kontakthalter 10 mit Federelementen 11 aus elektrisch nicht leitendem Material. Zur besseren Darstellung der Kontaktenden 12 der Federelemente 11 zeigen die FIG 2 bis 6 Explosionsdarstellungen.

Die beiden in FIG 2 abgebildeten Kontakthalter 10 für bewegliche Kontakte sind über ein elektrisch nicht leitendes Federelement 11 nach Art einer Schraubenfeder miteinander verbunden. Das Federelement 11 kann aber auch andere Formen aufweisen, wie in den nachfolgenden Figuren illustriert. Die Federwirkung wird dabei in erster Linie durch die Konturgestaltung des Federelementes 11 vorgegeben sowie darüber hinaus durch die geeignete Auswahl eines elastischen oder elastoplastischen Werkstoffes für das Federelement 11.

Das in FIG 2 abgebildete Federelement 11 weist an seinen Kontaktenden 12 flache Endflächen 13 auf. Zur Montage wird das Federelement 11 mit seinen Endflächen 13 in hierfür vorgesehene Aufnahmeöffnungen 14 an den Kontakthaltern 10 eingeführt bzw. auf entsprechende Kontaktvorsprünge aufgeschoben.

Jeder Kontakthalter 10 weist einen Aufnahmebereich 15 zur Aufnahme eines beweglichen Kontaktes (nicht abgebildet) auf. Jeder Aufnahmebereich 15 umfasst dabei zwei Aufnahmeelemente-Paare. Jedes Aufnahmeelemente-Paar weist zwei voneinander beabstandete und sich in Verbindungsrichtung 16 erstreckende Aufnahmeelemente 17 auf. Zur Herstellung einer mechanischen Verbindung zwischen beweglichem Kontakt und Kontakthalter 10 ist an jedem Aufnahmeelement 17 ein Schnapp- oder Rasthaken 18 vorgesehen. Bei der Montage des beweglichen Kontaktes am Kontakthalter 10 wird der bewegliche Kontakt mit seinen entsprechend vorgesehenen Schnappausnehmungen auf die beiden Schnapphaken 18 des jeweiligen Aufnahmeelemente-Paares aufgeschoben.

FIG 3 zeigt eine weitere Ausführungsform eines Federelementes 11 nach Schraubenfederart. Dieses Federelement 11 weist endseitig Funktionsflächen 19 auf. Diese Funktionsflächen 19 dienen der Lagerung oder Fixierung des Federelements 11 an den Kontakthaltern 10. Sie sind vorzugsweise zur Ausbildung einer Schnapp- oder Rastverbindung zwischen Federelement 11 und Kontakthalter 10 ausgebildet. Bei einer Herstellung des Federelements 11 aus einem Kunststoffmaterial können die Funktionsflächen 19 zweckmäßigerweise integriert oder angespritzt werden.

Die in FIG 4 abgebildete Ausführungsform weist ein Federelement 11 nach Art einer ringförmigen Scheibe mit einem gestauchten ovalen Querschnitt auf, wobei die Funktionsflächen 19 beidseitig am Federring 20 angeformt sind. Die Ringöffnung 21 dient zugleich als Montagebohrung für die Montage des Federelementes 11. So kann beispielsweise ein definiertes automatisches Aufnehmen und Handhaben des Federelementes 11 erfolgen, indem ein Montagestift in die Montagebohrung des Federelements 11 eingeführt und das Federelement 11 aufgenommen und bewegt wird. Eine manuelle Montage oder eine aufwändige Handhabung über Pressluft ist nicht mehr erforderlich.

Die FIG 5 und 6 zeigen eine weitere Ausführungsform eines Kontakthalters 10, bei der das Federelement 11 als Hohlkugel ausgeführt ist. Dabei illustriert FIG 5 eine Ansicht mit teilweise aufgeschnittenem Federelement 11, während FIG 6 eine Draufsicht abbildet. Anstelle einer Hohlkugel kann auch eine Vollkugel verwendet werden. In FIG 7 ist ein Kontakthalter 10 mit einem mäanderförmigen Federelement 11 abgebildet.

Die vorliegende Erfindung kann für beliebige Arten von Kontaktsystemen verwendet werden, insbesondere für Kontaktsysteme mit einer Brückenfeder oder dergleichen zum definierten Aufbringen einer Kontaktkraft. Dies betrifft sowohl Kontaktsysteme mit Sprung- oder Schleichsystem, insbesondere Positionsschalter, als auch magnetbetätigte Kontaktsysteme, insbesondere Schütze.

## Patentansprüche

1. Kontaktsystem
- mit einem ersten festen Kontakt,
- mit einem ersten beweglichen Kontakt zur Herstellung einer elektrischen Verbindung mit dem ersten festen Kontakt,
- mit einem ersten Kontakthalter (10) zur Aufnahme des ersten beweglichen Kontaktes,
- mit einem zweiten festen Kontakt,
- mit einem zweiten beweglichen Kontakt zur Herstellung einer elektrischen Verbindung mit dem zweiten festen Kontakt, **dadurch gekennzeichnet, dass** das Kontaktsystem
- einen zweiten Kontakthalter (10) zur Aufnahme des zweiten beweglichen Kontaktes, und
- ein Federelement (11) aus einem elektrisch nicht leitenden Werkstoff, welches als Brückenfeder eine Verbindung zwischen dem ersten Kontakthalter (10) und dem zweiten Kontakthalter herstellt und hierfür mit dem ersten Kontakthalter und mit dem zweiten Kontakthalter verbunden ist, aufweist, wobei das Federelement Montagebohrung (21) zur Aufnahme eines Montagestiftes oder dergleichen aufweist.

2. Kontaktsystem nach Anspruch 1, **gekennzeichnet durch** ein Thermoplast oder ein Elastomer als Werkstoff für das Federelement (11).

3. Kontaktsystem nach Anspruch 1 oder 2, **dadurch gekennzeichnet, dass** das Federelement ein Federring (20) ist und die Ringöffnung (21) als Montagebohrung dient.

4. Kontaktsystem nach Anspruch 3, **dadurch gekennzeichnet, dass** der Federring (20) beidseitig zwei angeformte Funktionsflächen (19) aufweist zur Lagerung oder Fixierung an den Kontakthaltern (10).

## Claims

1. Contact system
- having a first fixed contact,
- having a first movable contact for producing an electrical connection to the first fixed contact,
- having a first contact holder (10) for accommodating the first movable contact,
- having a second fixed contact,
- having a second movable contact for producing an electrical connection to the second fixed contact,
**characterized in that** the contact system has
- a second contact holder (10) for accommodating the second movable contact, and
- a spring element (11) made from an electrically nonconductive material, which, as a bridge spring, produces a connection between the first contact holder (10) and the second contact holder and for this purpose is connected to the first contact holder and to the second contact holder, the spring element having a mounting hole (21) for accommodating a mounting pin or the like.

2. Contact system according to Claim 1, **characterized by** a thermoplastic or an elastomer as the material for the spring element (11).

3. Contact system according to Claim 1 or 2, **characterized in that** the spring element is a spring ring (20), and the ring opening (21) acts as the mounting hole.

4. Contact system according to Claim 3, **characterized in that** the spring ring (20) has two integrally formed functional faces (19) on both sides for mounting or fixing onto the contact holders (10).

## Revendications

1. Système de contact
- ayant un premier contact fixe,
- ayant un premier contact mobile pour la production d'une liaison électrique avec le premier contact fixe,
- ayant un premier porte-contact (10) pour la réception du premier contact mobile,
- ayant un deuxième contact fixe,
- ayant un deuxième contact mobile pour la production d'une liaison électrique avec le deuxième contact fixe,
**caractérisé en ce que** le système de contact
- a un deuxième porte-contact (10) de réception du deuxième contact mobile, et
- un élément (11) de ressort, en un matériau non conducteur de l'électricité, qui produit en tant que ressort ponté une liaison entre le premier porte-contact (10) et le deuxième porte-contact (10) et qui, à cet effet, est relié au premier porte-contact et au deuxième porte-contact,
- l'élément de ressort ayant un trou (21) de montage pour la réception d'une broche de montage ou analogue.

2. Système de contact suivant la revendication 1, **caractérisé par** une matière thermoplastique ou un élastomère comme matériau pour l'élément (11) de ressort.

3. Système de contact suivant la revendication 1 ou 2, **caractérisé en ce que** l'élément de ressort est un anneau (20) élastique et l'ouverture (21) annulaire sert de trou de montage.

4. Système de contact suivant la revendication 3, **caractérisé en ce que** l'anneau (20) élastique a, des deux côtés, deux surfaces (19) de fonction qui y sont formées pour le montage ou l'immobilisation sur les porte-contacts (10).
